# EUROPÄISCHE PATENTSCHRIFT

(11) **EP 2 700 774 B1**
(45) Veröffentlichungstag und Bekanntmachung des Hinweises auf die Patenterteilung: **25.07.2018**
(21) Anmeldenummer: 13179895.1
(22) Anmeldetag: 09.08.2013
(51) Int. Cl.: E05B 15/02, E05C 9/18

(54) **SCHLIESSTEIL**
STRIKER
GÂCHE

(30) Priorität: 22.08.2012 DE 202012008054 U
(43) Veröffentlichungstag der Anmeldung: 26.02.2014
(73) Patentinhaber: MACO Technologie GmbH, 5020 Salzburg (AT)
(72) Erfinder: Steindl, Christian, 5020 Salzburg (AT)
(74) Vertreter: Manitz Finsterwald Patentanwälte PartmbB

(56) Entgegenhaltungen:
- DE-A1-102004 043 576
- DE-B- 1 185 948
- DE-U1-202010 016 354
- US-A- 1 913 986
- US-A- 3 179 458

## Beschreibung

Die vorliegende Erfindung betrifft ein Schließteil für ein Fenster oder eine Tür, mit einem Grundkörper und einem mit dem Grundkörper koppelbaren Halteteil, wobei das Halteteil wenigstens eine Aufnahmeöffnung zum Aufnehmen eines Verriegelungselements eines Flügels des Fensters oder der Tür aufweist.

Solche Schließteile dienen dazu, den beweglichen Flügel eines Fensters oder einer Tür gegenüber dem Rahmen wahlweise zu verriegeln, um so ein ungewolltes Öffnen des Fensters oder der Tür zu verhindern. Beispielsweise ist ein Schließteil der genannten Art mittels Befestigungsöffnungen an dem Rahmen befestigt, während das Verriegelungselement an einer verschiebbar an dem Flügel gelagerten Treibstange angeordnet und zusammen mit dieser zwischen einer Freigabestellung und einer Blockierstellung linearverschiebbar ist. In der Blockierstellung wird das Verriegelungselement des Flügels - beispielsweise ein pilzkopfförmiger Riegelzapfen - in der Aufnahmeöffnung festgehalten, so dass das Fenster oder die Tür nicht geöffnet werden kann. Die Begrenzung der Aufnahmeöffnung wirkt hierbei als Haltekante, die das Verriegelungselement wahlweise hintergreift. Üblicherweise sind die Schließteile und das zugehörige Verriegelungselement in einem Freiraum zwischen dem Rahmen und dem Flügel, der so genannten Falzluft, angeordnet.

Bei der Montage eines Schließteils der vorstehend genannten Art kann es zu Problemen kommen, weil die Form und die Lage der Fenster- oder Türbauteile gewissen Toleranzen unterworfen sind und die Größe der Falzluft daher beträchtlich, konkret um mehrere Millimeter, variieren kann. Eine besonders ausgeprägte Vergrößerung der Falzluft gegenüber einem Vorgabewert kann z.B. aufgrund eines Hohlziehens des Rahmens während der Montage auftreten. In solchen Fällen kann die Funktion des Schließmechanismus beeinträchtigt sein, da das Halteteil das Verriegelungselement nicht mehr sicher hintergreifen kann.

Die US 3 179 458 A offenbart ein Schließblech mit zwei säulenartigen Erhebungen, an denen jeweilige Verzahnungen ausgebildet sind. Die Verzahnungen wirken mit entsprechenden Gegenverzahnungen eines Halteteils zusammen, in das ein federnder Sperrriegel eingesetzt ist.

In der DE 10 2004 043 576 A1 ist ein Schließteil für C-förmige Verriegelungselemente offenbart, das eine Grundplatte und einen verstellbaren Schließabschnitt aufweist. Die Unterseite des Schließabschnitts ist mit Ausformungen versehen, die in Rastausnehmungen der Grundplatte eingreifen.

Die US 1 913 986 A offenbart ein Schließteil für Autotüren, das aus zwei über Verzahnungen miteinander gekoppelten Elementen zusammengesetzt ist.

Es ist eine Aufgabe der Erfindung, bei der Montage von Schließteilen an Fenstern oder Türen auf einfache Weise eine zuverlässige Kompensation von Lagetoleranzen der einzelnen Bauteile und insbesondere von Variationen der Falzluft zu ermöglichen.

Die Lösung der Aufgabe erfolgt durch ein Schließteil mit den Merkmalen des Anspruchs 1.

Bei einem erfindungsgemäßen Schließteil ist vorgesehen, dass an dem Grundkörper wenigstens eine Verzahnung und an dem Halteteil wenigstens eine hiermit in Eingriff stehende Gegenverzahnung vorgesehen sind, die derart angeordnet und ausgerichtet sind, dass die Verzahnung und die Gegenverzahnung eine Festlegung des Halteteils an dem Grundkörper wahlweise in unterschiedlichem Abstand zwischen dem Grundkörper und dem Halteteil ermöglichen. Mit anderen Worten kann die Höhe oder Dicke des Schließteils an die konkreten Gegebenheiten angepasst werden.

Aufgrund des Zusammenwirkens der Verzahnung und der Gegenverzahnung ist der Abstand zwischen dem Grundkörper und dem Halteteil in mehreren diskreten Stufen einstellbar. Der Abstand kann daher an die jeweilige Einbausituation angepasst werden, sodass auch bei Abweichungen der Größe der Falzluft von einem Vorgabewert eine sichere Funktion des Schließmechanismus gewährleistet werden kann. Aufwändige Einstellvorrichtungen wie Stellschrauben sind hierfür nicht erforderlich. Vielmehr ist das Bereitstellen von Verzahnungen mit keinen besonderen fertigungstechnischen Schwierigkeiten verbunden.

Die Erfindung sieht vor, dass die Verzahnung des Grundkörpers eine Rastverzahnung bildet und die Gegenverzahnung des Halteteils eine Rastgegenverzahnung bildet, so dass das Halteteil an dem Grundkörper durch einen Rastschluss festgelegt ist, wobei ausgehend von einem größtmöglichen Abstand zwischen dem Grundkörper und dem Halteteil durch Ausübung einer Kraft auf das Halteteil in Richtung des Grundkörpers das Halteteil unter zeitweiliger Überwindung des Rastschlusses in Richtung des Grundkörpers versetzbar ist, um den Abstand zwischen dem Grundkörper und dem Halteteil wahlweise zu verringern. Mit anderen Worten sind die Zahnflanken bezüglich einer Achse senkrecht zu der Haupterstreckungsebene des Grundkörpers abgewinkelt. Ein Rastschluss ermöglicht einen einfachen Wechsel zwischen den unterschiedlichen Abständen und somit eine einfache Anpassung des Abstands zwischen dem Grundkörper und dem Halteteil an die jeweilige Einbausituation.

Die Verzahnung und die Gegenverzahnung umfassen jeweils wenigstens einen Zahn und/oder wenigstens eine Zahnlücke. Insbesondere kann es ausreichend sein, wenn ein einziger Zahn wahlweise mit einer von mehreren möglichen Zahnlücken zusammenwirkt. Die unterschiedlichen Abstandspositionen sind dann durch die mehreren Zahnlücken gegeben.

Es ist bevorzugt, dass das Halteteil an dem Grundkörper in wenigstens drei, vorzugsweise in wenigstens fünf unterschiedlichen Abständen wahlweise festlegbar ist. Hierdurch ist in vielen Fällen eine ausreichend exakte Anpassung des Abstands zwischen dem Grundkörper und dem Halteteil an die vorhandene Falzluft gewährleistet.

Gemäß einer Ausgestaltung der Erfindung wirken die Verzahnung des Grundkörpers und die Gegenverzahnung des Halteteils derart zusammen, dass wahlweise unterschiedliche Verzahnungsbereiche der Verzahnung und der Gegenverzahnung miteinander in Eingriff stehen.

Das Halteteil kann in einer Richtung senkrecht zu einer von der Verzahnung und der Gegenverzahnung gebildeten Wirkebene rückfedernd ausgebildet sein, um so eine zeitweilige Überwindung des Rastschlusses zu ermöglichen.

Eine spezielle Ausgestaltung der Erfindung sieht vor, dass der Rastschluss sowohl bezüglich eines Versetzens des Halteteils in Richtung des Grundkörpers als auch in einer hierzu entgegengesetzten Richtung wirksam ist. Hierdurch ist nicht nur eine Verringerung, sondern auch eine Vergrößerung des Abstands zwischen Grundkörper und Halteteil möglich, beispielsweise im Rahmen einer nachträglichen Korrektur. Bei bestimmten Anwendungen kann es jedoch vorteilhaft sein, eine unidirektionale Verstellbarkeit des Abstands vorzusehen, z.B. durch eine entsprechende Formgebung der Rastzähne der Verzahnung und der Gegenverzahnung. Insbesondere könnten die Rastzähne als Hinterschneidungen ausgeführt sein.

Eine Oberseite des Halteteils kann wenigstens eine Auflaufschräge aufweisen, die derart schräg ausgerichtet ist, dass eine das Halteteil in Querrichtung beaufschlagende Kraft eine Kraftkomponente verursacht, die das Halteteil in Richtung des Grundkörpers drückt. Unter der Oberseite ist hierbei die von dem Grundkörper abgewandte Seite des Halteteils zu verstehen. Eine das Halteteil in Querrichtung beaufschlagende Kraft kann durch ein Bauteil des Flügels, wie z.B. durch einen Abschnitt des dem Schließteil zugeordneten Verriegelungselements, während des Schließvorgangs hervorgerufen werden. Somit erfolgt beim ersten Schließen des Fensters oder der Tür ausgehend von dem größtmöglichen Abstand zwischen dem Grundkörper und dem Halteteil ein automatisches Versetzen des Halteteils in Richtung des Grundkörpers, bis der korrekte Abstand erreicht ist. Das heißt das Schließteil ist selbstjustierend. Ein Monteur muss dann beim Einbauen keine lästige und zeitraubende manuelle Einstellung vornehmen, so dass ein besonders wirtschaftlicher Einbau von Fenstern und Türen ermöglicht ist.

Eine andere Ausführungsform der Erfindung sieht vor, dass die Verzahnung des Grundkörpers und die Gegenverzahnung des Halteteils in formschlüssiger Weise zusammenwirken, wobei ein gewünschter Abstand zwischen dem Grundkörper und dem Halteteil durch ein seitliches Aufsetzen des Halteteils auf den Grundkörper einstellbar ist. Besonders bevorzugt ist hierbei an dem Grundkörper eine in Richtung der Aufsetzbewegung wirksame Führung für das Halteteil vorgesehen. Bei einem solchen Formschluss füllen die Zähne der Verzahnung die Zahnlücken der Gegenverzahnung zumindest im Wesentlichen vollständig aus und umgekehrt. Alternativ oder zusätzlich können die Zahnflanken der Verzahnung und der Gegenverzahnung zumindest im Wesentlichen parallel zu der Haupterstreckungsebene des Grundkörpers verlaufen. Bei einer derartigen formschlüssigen Kopplung zwischen dem Grundkörper und dem Halteteil ist ein nachträgliches Verstellen des Abstands ausgeschlossen und das Halteteil wird sicher in der einmal definierten Position gehalten.

Es kann weiterhin vorgesehen sein, dass der Grundkörper und das Halteteil in jedem der unterschiedlichen Abstände planparallel zueinander ausgerichtet sind. Hierdurch werden unerwünschte, die Schließfunktion beeinträchtigende Verkantungen oder Verkippungen des Halteteils vermieden.

Weiterhin kann vorgesehen sein, dass die Verzahnung des Grundkörpers und die Gegenverzahnung des Halteteils parallel zu einer Haupterstreckungsebene des Grundkörpers geradlinig verlaufen und/oder dass die Verzahnung des Grundkörpers und die Gegenverzahnung des Halteteils parallel zu einer Längsachse des Grundkörpers geradlinig verlaufen, wobei zum Montieren des Schließteils das Halteteil in einer Richtung parallel zu der genannten Längsachse auf den Grundkörper aufsetzbar ist. Hierbei ist vorzugsweise an dem Grundkörper eine in Richtung der Aufsetzbewegung wirksame Führung für das Halteteil vorgesehen. Das Halteteil kann somit vor der Auslieferung oder während der Montage seitlich auf den Grundkörper aufgesetzt werden. Dies erfolgt bei rastschlüssig gekoppelten Komponenten vorzugsweise in einem Abstand, welcher dem größtmöglichen Abstand zwischen dem Grundkörper und dem Halteteil und daher der Anpassung an eine größtmögliche Falzluft entspricht. Eine bedarfsweise Verringerung des Abstands kann dann wie vorstehend beschrieben beim ersten Schließen des Flügels erfolgen. Falls der Grundkörper und das Halteteil formschlüssig gekoppelt sind, kann das seitliche Aufsetzen von vorn herein in dem - zuvor ermittelten - korrekten Abstand erfolgen, wobei anschließende Verstellbewegungen ausgeschlossen sind.

Gemäß einer weiteren Ausführungsform der Erfindung verlaufen die Verzahnung des Grundkörpers und die Gegenverzahnung des Halteteils parallel zu einer Längsachse des Grundkörpers geradlinig, wobei das Schließteil eine Sicherungseinrichtung aufweist, die das Halteteil gegen ein unbeabsichtigtes Versetzen relativ zu dem Grundkörper entlang der genannten Längsachse sichert. Hierdurch kann ein unerwünschtes Verschieben des Halteteils in der Längsrichtung verhindert werden. Die Sicherungseinrichtung kann integral mit dem Halteteil und/oder dem Grundkörper ausgebildet sein, z.B. als Zungenabschnitt, der in eine zugeordnete Vertiefung eingreift. Die Sicherungseinrichtung kann auch rastschlüssig wirken, so dass das Halteteil bei einem seitlichen Aufsetzen auf den Grundkörper in der korrekten Position einschnappt. Prinzipiell könnte auch ein separates Sicherungselement vorgesehen sein, z.B. eine Schraube.

Weiterhin kann vorgesehen sein, dass die Verzahnung an zwei einander entgegengesetzten Seitenflächen des Grundkörpers vorgesehen ist und die Gegenverzahnung an zwei einander entgegengesetzten Seitenflächen des Halteteils vorgesehen ist und/oder dass die Gegenverzahnung an wenigstens einer Seitenfläche des Halteteils angeordnet ist, wobei die Gegenverzahnung lediglich abschnittsweise an der genannten Seitenfläche vorgesehen ist. Das heißt es erfolgt ein gegenseitiges Umklammern zwischen dem Grundkörper und dem Halteteil. Die Seitenflächen können hierbei jeweils nach innen oder nach außen gerichtet sein, d.h. es kann sich um Innenseitenflächen oder um Außenseitenflächen handeln. Aufgrund des Umklammerns kann die Eingriffswirkung besonders einfach und zuverlässig eingestellt werden, insbesondere bei einer Konfiguration, bei welcher die Verzahnung und die Gegenverzahnung rastschlüssig ineinandergreifen.

Vorzugsweise ist die Verzahnung an dem Grundkörper integral ausgebildet und die Gegenverzahnung ist an dem Halteteil integral ausgebildet. Mit anderen Worten ist die Verzahnung vorzugsweise direkt an den Grundkörper angeformt und die Gegenverzahnung ist direkt an dem Halteteil angeformt. Die Herstellung ist hierdurch vereinfacht, da keine aufwändig konstruierten Verzahnungsbauteile bereitzustellen und anzubringen sind.

An dem Grundkörper und/oder an dem Halteteil können Anschläge vorgesehen sein, welche einen minimalen und einen maximalen Abstand zwischen dem Halteteil und dem Grundkörper festlegen. Die Spanne zwischen dem minimalen Abstand und dem maximalen Abstand kann hierbei auf die üblicherweise auftretenden Schwankungen der Falzluft abgestimmt sein. Durch derartige Anschläge ist insbesondere das vorstehend beschriebene Vormontieren des Halteteils im größtmöglichen Abstand vom Grundkörper vereinfacht.

Es ist bevorzugt, dass der Grundkörper als, insbesondere plattenförmiges, Druckgussteil ausgebildet ist und/oder dass das Halteteil als Blechbiegeteil, insbesondere aus Stahlblech, ausgebildet ist. Dies ermöglicht eine besonders einfache und kostengünstige Herstellung. Eine Fertigung des Halteteils aus Stahlblech ermöglicht die Verwendung des Schließteils für einbruchhemmende Fenster und Türen.

Die Erfindung wird nachfolgend beispielhaft unter Bezugnahme auf die Zeichnungen beschrieben.
- Fig. 1: ist eine perspektivische Darstellung eines erfindungsgemäßen Schließteils, welches einen Grundkörper und ein Halteteil umfasst, in einer Ansicht schräg von hinten.
- Fig. 2: zeigt das Schließteil gemäß Fig. 1 in einer Ansicht schräg von vorne.
- Fig. 3: zeigt das Halteteil des Schließteils gemäß Fig. 2.
- Fig. 4: zeigt den Grundkörper des Schließ teils gemäß Fig. 2.
- Fig. 5: ist eine vergrößerte Teildarstellung des Schließteils gemäß Fig. 2, wobei das Halteteil in einem maximalen Abstand zum Grundkörper angeordnet ist.
- Fig. 6: ist eine vergrößerte Teildarstellung des Schließteils gemäß Fig. 2, wobei das Halteteil in einem gegenüber dem maximalen Abstand verringerten Abstand zum Grundkörper angeordnet ist.

Wie in den Fig. 1-4 dargestellt ist ein erfindungsgemäßes Schließteil 11 für einen Treibstangenbeschlag eines Fensters oder einer Tür zweiteilig ausgeführt und umfasst einen als Druckgussteil ausgebildeten Grundkörper 13 und ein mit diesem koppelbares Halteteil 15. Der Grundkörper 13 weist mehrere Befestigungsöffnungen 17 zum Befestigen des Grundkörpers 13 an einem nicht dargestellten Rahmen des Fensters oder der Tür auf. Mit den Befestigungsöffnungen 17 fluchtende Durchgangsöffnungen 19 des Halteteils 15 ermöglichen einen Zugang zu den Befestigungsöffnungen 17 bei mit dem Grundkörper 13 gekoppeltem Halteteil 15. Wie insbesondere in Fig. 4 erkennbar ist, ist der Grundkörper 13 als längliche Platte ausgebildet und weist sowohl eine Haupterstreckungsebene H1 als auch eine Längsachse L (siehe Fig. 1) auf.

Das in Fig. 3 einzeln dargestellte Halteteil 15 ist als Blechbiegeteil ausgeführt und vorzugsweise aus Stahlblech gefertigt. Eine Haupterstreckungsebene H2 des Halteteils 15 verläuft parallel zu der Haupterstreckungsebene H1 des Grundkörpers 13. Außer den Durchgangsöffnungen 19 weist das Halteteil 15 auch zwei Aufnahmeöffnungen 21 auf, welche hier U-förmig verlaufen und eine Haltekante 25 ausbilden. Diese Haltekante 25 dient dazu, ein an einer Treibstange des Flügels (nicht dargestellt) des Fensters oder der Tür vorgesehenes Verriegelungselement, wie einen pilzkopfförmigen Zapfen, zu hintergreifen, um so den Flügel am Rahmen festzulegen. Zum Freigeben des Flügels kann durch Verschieben der Treibstange das Verriegelungselement in grundsätzlich bekannter Weise so lange entlang der Längsachse L verschoben werden, bis sich das Verriegelungselement außerhalb der Aufnahmeöffnung 21 befindet. Grundsätzlich könnte auch das Schließteils 11 entlang der Längsachse L gegenüber feststehenden Verriegelungselementen verschoben werden, indem der Grundkörper 13 mittels der Befestigungsöffnungen 17 an einem entsprechenden Treibstangenbeschlag aufgeschraubt ist.

Der Abstand D zwischen der Haupterstreckungsebene H1 des Grundkörpers 13 und der Haupterstreckungsebene H2 des Halteteils 15 kann durch ein Versetzen des Halteteils 15 in Richtung des Grundkörper 13 oder von diesem weg angepasst werden, wie nachfolgend unter zusätzlicher Bezugnahme auf Fig. 5 und 6 näher erläutert wird.

An den beiden äußeren Seitenflächen 27 des Grundkörpers 13 sind jeweilige Verzahnungen in Form eines einzelnen, sich in Richtung der Längsachse L geradlinig erstreckenden Rastzahnes 29 (Fig. 5) vorgesehen. Diese beiden Rastzähne 29 stehen mit entsprechenden Gegenverzahnungen 30 des Halteteils 15 in Eingriff. Die Gegenverzahnungen 30 weisen jeweils 4 Zähne und 5 Zahnlücken auf und sind an inneren Seitenflächen 31 des Halteteils 15 angeformt, welche durch umgebogene Randstreifen 33 des Halteteils 15 gebildet sind. Die Rastzähne 29 und die Gegenverzahnungen 30 ermöglichen durch ihr Zusammenwirken eine Festlegung des Halteteils 15 an dem Grundkörper 13 wahlweise in unterschiedlichem Abstand D.

In dem dargestellten Ausführungsbeispiel sind die Rastzähne 29 und die Gegenverzahnungen 30 derart geformt, dass bei Ausüben einer ausreichend großen Kraft auf das Halteteil 15 quer zu der Haupterstreckungsebene H1 (Fig. 4) unter zeitweiliger Überwindung des Rastschlusses eine Vergrößerung oder Verringerung des Abstandes D erzielbar ist. Wie insbesondere aus Fig. 3-6 hervorgeht, erstrecken sich die Rastzähne 29 sowie die Gegenverzahnungen 30 nicht über die gesamte Länge des Grundkörpers 13 und des Halteteils 15, sondern lediglich innerhalb von endseitigen Randbereichen 35. In den dazwischenliegenden Zentralbereichen 37 ist durch seitliche Vorsprünge 39 des Grundkörpers 13 sowie diese umgreifende Klammerabschnitte 41 der umgebogenen Randstreifen 33 des Halteteils 15 eine in Richtung der Längsachse L wirksame Linearführung gebildet. Gleichzeitig wirken die Klammerabschnitte 41 in ihrem Zusammenwirken mit den Vorsprüngen 39 als Anschläge, welcher den maximalen Abstand D festlegen. Ein minimaler Abstand D, der hier Null ist, ist demgegenüber dadurch festgelegt, dass die Unterseite des Halteteils 15 an der Oberseite des Grundkörpers 13 anschlägt.

Das Schließteil 11 wird in dem in Fig. 5 dargestellten Lieferzustand ausgeliefert, wobei das Halteteil 15 in dem maximalen Abstand D vom Grundkörper 13 mit diesem verrastet ist. Sollte die Falzluft des zugehörigen Fensters oder der zugehörigen Tür geringer sein als es diesem maximalen Abstand D entspricht, so drückt beim ersten Schließen des Flügels ein Abschnitt dessen Verriegelungselements seitlich auf das Halteteil 15, wobei eine Auflaufschräge 43 des Halteteils 15 eine Kraftkomponente verursacht, die das Halteteil 15 quer zu seiner Haupterstreckungsebene H2 (Fig. 3) in Richtung des Grundkörpers 13 drückt. Auf diese Weise wird beim ersten Schließen des Flügels ausgehend von dem größtmöglichen Abstand D zwischen dem Grundkörper 13 und dem Halteteil 15 unter zeitweiliger Überwindung des Rastschlusses zwischen den Rastzähnen 29 und den Gegenverzahnungen 30 das Halteteil 15 solange in Richtung des Grundkörpers 13 versetzt, bis das Verriegelungselement in die Aufnahmeöfnnungen 21 gelangen kann, womit der korrekte Abstand D - wie beispielhaft in Fig. 6 gezeigt - erreicht ist. Eine mit der Auflaufschräge 43 des Halteteils 15 zusammenwirkende Auflaufschräge des Verriegelungselements oder eines anderen am Flügel vorgesehenen Beschlagteils kann hierbei unterstützend wirken. Das Schließteil 11 ist somit selbstjustierend, das heißt beim Montieren sind keinerlei manuelle Einstellungen vorzunehmen.

Gemäß einer nicht dargestellten Ausführungsform eines erfindungsgemäßen Schließteils wirken Verzahnungen des Grundkörpers 13 und Gegenverzahnungen des Halteteils 15 nicht rastschlüssig, sondern formschlüssig zusammen, sodass ein nachträgliches Verstellen des Abstands D ausgeschlossen ist. Das Einstellen des gewünschten Abstands D zwischen dem Grundkörper 13 und dem Halteteil 15 kann durch ein seitliches Aufsetzen des Halteteils 15 auf den Grundkörper 13 und ein Verschieben entlang der Längsachse L erfolgen.

### Bezugszeichenliste:

- 11: Schließteil
- 13: Grundkörper
- 15: Halteteil
- 17: Befestigungsöffnung
- 19: Durchgangsöffnung
- 21: Aufnahmeöffnung
- 25: Haltekante
- 27: Seitenfläche des Grundkörpers
- 29: Rastzahn
- 30: Gegenverzahnung
- 31: Seitenfläche des Halteteils
- 33: umgebogener Randstreifen
- 35: Randbereich
- 37: Zentralbereich
- 39: Vorsprung
- 41: Klammerabschnitt
- 43: Auflaufschräge

- H1: Haupterstreckungsebene des Grundkörpers
- H2: Haupterstreckungsebene des Halteteils
- L: Längsachse
- D: Abstand

## Patentansprüche

1. Schließteil (11) für einen Treibstangenbeschlag eines Fensters oder einer Tür,
mit einem Grundkörper (13) und einem mit dem Grundkörper (13) koppelbaren Halteteil (15), wobei das Halteteil (15) wenigstens eine Aufnahmeöffnung (21) zum Aufnehmen eines Verriegelungselements eines Flügels des Fensters oder der Tür aufweist,
wobei an dem Grundkörper (13) wenigstens eine Verzahnung (29) und an dem Halteteil (15) wenigstens eine hiermit in Eingriff stehende Gegenverzahnung (30) vorgesehen sind, die derart angeordnet und ausgerichtet sind, dass die Verzahnung (29) und die Gegenverzahnung (30) eine Festlegung des Halteteils (15) an dem Grundkörper (13) wahlweise in unterschiedlichem Abstand (D) zwischen dem Grundkörper (13) und dem Halteteil (15) ermöglichen,
**dadurch gekennzeichnet,**
**dass** die Verzahnung (29) des Grundkörpers (13) eine Rastverzahnung bildet und die Gegenverzahnung (30) des Halteteils (15) eine Rastgegenverzahnung bildet, so dass das Halteteil (15) an dem Grundkörper (13) durch einen Rastschluss festgelegt ist, wobei ausgehend von einem größtmöglichen Abstand (D) zwischen dem Grundkörper (13) und dem Halteteil (15) durch Ausübung einer Kraft auf das Halteteil (15) in Richtung des Grundkörpers (13) das Halteteil (15) unter zeitweiliger Überwindung des Rastschlusses in Richtung des Grundkörpers (13) versetzbar ist, um den Abstand (D) zwischen dem Grundkörper (13) und dem Halteteil (15) wahlweise zu verringern.

2. Schließteil nach Anspruch 1,
**dadurch gekennzeichnet,**
**dass** das Halteteil (15) an dem Grundkörper (13) in wenigstens drei, vorzugsweise in wenigstens fünf unterschiedlichen Abständen (D) wahlweise festlegbar ist.

3. Schließteil nach Anspruch 1 oder 2,
**dadurch gekennzeichnet,**
**dass** die Verzahnung (29) des Grundkörpers (13) und die Gegenverzahnung (30) des Halteteils (15) derart zusammenwirken, dass wahlweise unterschiedliche Verzahnungsbereiche der Verzahnung (29) und der Gegenverzahnung (30) miteinander in Eingriff stehen.

4. Schließteil nach zumindest einem der vorstehenden Ansprüche,
**dadurch gekennzeichnet,**
**dass** das Halteteil (15) in einer Richtung senkrecht zu einer von der Verzahnung (29) und der Gegenverzahnung (30) gebildeten Wirkebene rückfedernd ausgebildet ist.

5. Schließteil nach zumindest einem der vorstehenden Ansprüche,
**dadurch gekennzeichnet,**
**dass** der Rastschluss sowohl bezüglich eines Versetzens des Halteteils (15) in Richtung des Grundkörpers (13) als auch in einer hierzu entgegengesetzten Richtung wirksam ist.

6. Schließteil nach zumindest einem der vorstehenden Ansprüche,
**dadurch gekennzeichnet,**
**dass** eine Oberseite des Halteteils (15) wenigstens eine Auflaufschräge (43) aufweist, die derart schräg ausgerichtet ist, dass eine das Halteteil (15) in Querrichtung beaufschlagende Kraft eine Kraftkomponente verursacht, die das Halteteil (15) in Richtung des Grundkörpers (13) drückt.

7. Schließteil nach zumindest einem der vorstehenden Ansprüche,
**dadurch gekennzeichnet,**
**dass** der Grundkörper (13) und das Halteteil (15) in jedem der unterschiedlichen Abstände (D) planparallel zueinander ausgerichtet sind.

8. Schließteil nach zumindest einem der vorstehenden Ansprüche,
**dadurch gekennzeichnet,**
**dass** die Verzahnung (29) des Grundkörpers (13) und die Gegenverzahnung (30) des Halteteils (15) parallel zu einer Haupterstreckungsebene (H1) des Grundkörpers (13) geradlinig verlaufen und/oder dass
die Verzahnung (29) des Grundkörpers (13) und die Gegenverzahnung (30) des Halteteils (15) parallel zu einer Längsachse (L) des Grundkörpers (13) geradlinig verlaufen, wobei zum Montieren des Schließteils (11) das Halteteil (15) in einer Richtung parallel zu der genannten Längsachse (L) auf den Grundkörper (13) aufsetzbar ist und wobei vorzugsweise an dem Grundkörper (13) eine in Richtung der Aufsetzbewegung wirksame Führung (39, 41) für das Halteteil (15) vorgesehen ist.

9. Schließteil nach zumindest einem der vorstehenden Ansprüche,
**dadurch gekennzeichnet,**
**dass** die Verzahnung (29) des Grundkörpers (13) und die Gegenverzahnung (30) des Halteteils (15) parallel zu einer Längsachse (L) des Grundkörpers (13) geradlinig verlaufen, wobei das Schließteil (11) eine Sicherungseinrichtung aufweist, die das Halteteil (15) gegen ein unbeabsichtigtes Versetzen relativ zu dem Grundkörper (13) entlang der genannten Längsachse (L) sichert.

10. Schließteil nach zumindest einem der vorstehenden Ansprüche,
**dadurch gekennzeichnet,**
**dass** die Verzahnung (29) an zwei einander entgegengesetzten Seitenflächen (27) des Grundkörpers (13) vorgesehen ist und die Gegenverzahnung (30) an zwei einander entgegengesetzten Seitenflächen (31) des Halteteils (15) vorgesehen ist und/oder dass die Gegenverzahnung (30) an wenigstens einer Seitenfläche (31) des Halteteils (15) angeordnet ist, wobei die Gegenverzahnung (30) lediglich abschnittsweise an der genannten Seitenfläche (31) vorgesehen ist.

11. Schließteil nach zumindest einem der vorstehenden Ansprüche,
**dadurch gekennzeichnet,**
die Verzahnung (29) an dem Grundkörper (13) integral ausgebildet ist und die Gegenverzahnung (30) an dem Halteteil (15) integral ausgebildet ist.

12. Schließteil nach zumindest einem der vorstehenden Ansprüche,
**dadurch gekennzeichnet,**
**dass** an dem Grundkörper (13) und/oder an dem Halteteil (15) Anschläge vorgesehen sind, welche einen minimalen und einen maximalen Abstand (D) zwischen dem Halteteil (15) und dem Grundkörper (13) festlegen.

13. Schließteil nach zumindest einem der vorstehenden Ansprüche,
**dadurch gekennzeichnet,**
**dass** der Grundkörper (13) als, insbesondere plattenförmiges, Druckgussteil ausgebildet ist und/oder dass das Halteteil (15) als Blechbiegeteil, insbesondere aus Stahlblech, ausgebildet ist.

## Claims

1. A striker plate (11) for a drive bar fitting of a window or of a door, comprising a base body (13) and a holding part (15) couplable to the base body (13), wherein the holding part (15) has at least one reception opening (21) for receiving a latching element of a leaf of the window or of the door; and
wherein at least one toothed arrangement (29) is provided at the base body (13) and at least one mating toothed arrangement (30) meshing therewith is provided at the holding part (15), said toothed arrangement and mating toothed arrangement being arranged and aligned such that the toothed arrangement (29) and the mating toothed arrangement (30) enable a fixing of the holding part (15) to the base body (13) selectively at a different spacing (D) between the base body (13) and the holding part (15),
**characterized in that**
the toothed arrangement (29) of the base body (13) forms a latching toothed arrangement and the mating toothed arrangement (30) of the holding part (15) forms a mating latching toothed arrangement such that the holding part (15) is fixed to the base body (13) by a latching engagement, with, starting from the largest possible spacing (D) between the base body (13) and the holding part (15), the holding part (15) being able to be displaced in the direction of the base body (13), while temporarily overcoming the latching engagement, by exertion of a force onto the holding part (15) in the direction of the base body (13) in order to selectively reduce the spacing (D) between the base body (13) and the holding part (15).

2. A striker plate in accordance with claim 1,
**characterized in that**
the holding part (15) is selectively fixable to the base body (13) at at least three different spacings (D), preferably at at least five different spacings.

3. A striker plate in accordance with claim 1 or claim 2,
**characterized in that**
the toothed arrangement (29) of the base body (13) and the mating toothed arrangement (30) of the holding part (15) cooperate such that different toothed regions of the toothed arrangement (29) and of the mating toothed arrangement (30) selectively mesh with one another.

4. A striker plate in accordance with at least one of the preceding claims,
**characterized in that**
the holding part (15) is formed as resilient in a direction perpendicular to an effective plane formed by the toothed arrangement (29) and by the mating toothed arrangement (30).

5. A striker plate in accordance with at least one of the preceding claims,
**characterized in that**
the latching engagement is effective with respect to both a displacement of the holding part (15) in the direction of the base body (13) and in a direction opposite thereto.

6. A striker plate in accordance with at least one of the preceding claims,
**characterized in that**
an upper side of the holding part (15) has at least one run-on slope (43) which is slanted such that a force acting on the holding part (15) in the transverse direction causes a force component which urges the holding part (15) in the direction of the base body (13).

7. A striker plate in accordance with at least one of the preceding claims,
**characterized in that**
the base body (13) and the holding part (15) are aligned in a plane-parallel manner with respect to one another at each of the different spacings (D).

8. A striker plate in accordance with at least one of the preceding claims,
**characterized in that**
the toothed arrangement (29) of the base body (13) and the mating toothed arrangement (30) of the holding part (15) extend in a straight line in parallel with a main plane of extent (H1) of the base body (13); and/or **in that**
the toothed arrangement (29) of the base body (13) and the mating toothed arrangement (30) of the holding part (15) extend in a straight line in parallel with a longitudinal axis (L) of the base body (13), with the holding part (15) being able to be placed onto the base body (13) in a direction in parallel with said longitudinal axis (L) to install the striker plate (11), and with a guide (39, 41) for the holding part (15) effective in the direction of the placing-on movement preferably being provided at the base body (13).

9. A striker plate in accordance with at least one of the preceding claims,
**characterized in that**
the toothed arrangement (29) of the base body (13) and the mating toothed arrangement (30) of the holding part (15) extend in a straight line in parallel with a longitudinal axis (L) of the base body (13), with the striker plate (11) having a securing device which secures the holding part (15) against an unintentional displacement relative to the base body (13) along said longitudinal axis (L).

10. A striker plate in accordance with at least one of the preceding claims,
**characterized in that**
the toothed arrangement (29) is provided at two mutually opposite side surfaces (27) of the base body (13) and the mating toothed arrangement (30) is provided at two mutually opposite side surfaces (31) of the holding part (15); and/or **in that** the mating toothed arrangement (30) is arranged at at least one side surface (31) of the holding part (15), with the mating toothed arrangement (30) only being sectionally provided at said side surface (31).

11. A striker plate in accordance with at least one of the preceding claims,
**characterized in that**
the toothed arrangement (29) is integrally formed at the base body (13) and the mating toothed arrangement (30) is integrally formed at the holding part (15).

12. A striker plate in accordance with at least one of the preceding claims,
**characterized in that**
abutments are provided at the base body (13) and/or at the holding part (15) and define a minimal spacing and a maximum spacing (D) between the holding part (15) and the base body (13).

13. A striker plate in accordance with at least one of the preceding claims,
**characterized in that**
the base body (13) is configured as a die cast part which in particular has the shape of a plate; and/or **in that** the holding part (15) is configured as a bent sheet metal part which in particular comprises sheet steel.

## Revendications

1. Gâche (11) pour une ferrure à crémone d'une fenêtre ou d'une porte, comportant un corps de base (13) et une partie de retenue (15) susceptible d'être couplée au corps de base (13), la partie de retenue (15) présentant au moins une ouverture de logement (21) pour loger un élément de verrouillage d'un vantail de la fenêtre ou de la porte,
dans laquelle
au moins une denture (29) est prévue sur le corps de base (13) et au moins une contre-denture (30) en engagement avec celle-ci est prévue sur la partie de retenue (15), qui sont agencées et orientées de telle sorte que la denture (29) et la contre-denture (30) permettent une immobilisation de la partie de retenue (15) sur le corps de base (13) au choix à des distances différentes (D) entre le corps de base (13) et la partie de retenue (15),
**caractérisée en ce que**
la denture (29) du corps de base (13) constitue une denture d'enclenchement, et la contre-denture (30) de la partie de retenue (15) constitue une contre-denture d'enclenchement, de sorte que la partie de retenue (15) est immobilisée par coopération d'enclenchement sur le corps de base, et à partir d'une distance maximale possible (D) entre le corps de base (13) et la partie de retenue (15), la partie de retenue (15) peut être décalée en direction du corps de base (13) en surmontant temporairement la coopération d'enclenchement par une force exercée sur la partie de retenue (15) en direction du corps de base (13), afin de réduire au choix la distance (D) entre le corps d base (13) et la partie de retenue (15).

2. Gâche selon la revendication 1,
**caractérisée en ce que**
la partie de retenue (15) peut être immobilisée sur le corps de base (13) au choix à au moins trois, de préférence à au moins cinq distances différentes (D).

3. Gâche selon la revendication 1 ou 2,
**caractérisée en ce que**
la denture (29) du corps de base (13) et la contre-denture (30) de la partie de retenue (15) coopèrent de telle sorte qu'au choix différentes zones dentées de la denture (29) et de la contre-denture (30) sont en engagement mutuel.

4. Gâche selon l'une au moins des revendications précédentes,
**caractérisée en ce que**
la partie de retenue (15) est réalisée avec retour élastique dans une direction perpendiculaire à un plan d'action défini par la denture (29) et par la contre-denture (30).

5. Gâche selon l'une au moins des revendications précédentes,
**caractérisée en ce que**
la coopération d'enclenchement est efficace aussi bien à l'égard d'un décalage de la partie de retenue (15) en direction du corps de base (13) qu'en direction opposée à celle-ci.

6. Gâche selon l'une au moins des revendications précédentes,
**caractérisée en ce que**
une face supérieure de la partie de retenue (15) présente au moins une pente de montée (43) qui est orientée en oblique de telle sorte qu'une force sollicitant la partie de retenue (15) en direction transversale provoque une composante de force qui pousse la partie de retenue (15) en direction du corps de base (13).

7. Gâche selon l'une au moins des revendications précédentes,
**caractérisée en ce que**
le corps de base (13) et la partie de retenue (15) sont orientés l'un par rapport à l'autre dans des plans parallèles, à chacune des différentes distances (D).

8. Gâche selon l'une au moins des revendications précédentes,
**caractérisée en ce que**
la denture (29) du corps de base (13) et la contre-denture (30) de la partie de retenue (15) s'étendent en ligne droite parallèlement à un plan d'extension principale (H1) du corps de base (13),
et/ou
**en ce que** la denture du corps de base (13) et la contre-denture (30) de la partie de retenue (15) s'étendent en ligne droite parallèlement à un axe longitudinal (L) du corps de base (13), et pour monter la gâche (11) la partie de retenue (15) est susceptible d'être posée sur le corps de base (13) dans une direction parallèle audit axe longitudinal (L), et de préférence un guidage (39, 41) efficace en direction du mouvement de pose est prévu sur le corps de base (13) pour le partie de retenue (15).

9. Gâche selon l'une au moins des revendications précédentes,
**caractérisée en ce que**
la denture (29) du corps de base (13) et la contre-denture (30) de la partie de retenue (15) s'étendent en ligne droite parallèlement à un axe longitudinal (L) du corps de base (13), la gâche (11) comprenant un moyen de blocage qui bloque la partie de retenue (15) à l'encontre d'un décalage inopiné par rapport au corps de base (13) le long dudit axe longitudinal (L).

10. Gâche selon l'une au moins des revendications précédentes,
**caractérisée en ce que**
la denture (29) est prévue sur deux surfaces latérales opposées (27) du corps de base (13), et la contre-denture (30) est prévue sur deux surfaces latérales opposées (31) de la partie de retenue (15), et/ou **en ce que** la contre-denture (30) est agencée sur au moins une surface latérale (31) de la partie de retenue (15), la contre-denture (30) n'étant prévue que localement sur ladite surface latérale (31).

11. Gâche selon l'une au moins des revendications précédentes,
**caractérisée en ce que**
la denture (29) est réalisée de façon intégrale sur le corps de base (13), et la contre-denture (30) est réalisée de façon intégrale sur la partie de retenue (15).

12. Gâche selon l'une au moins des revendications précédentes,
**caractérisée en ce que**
des butées sont prévues sur le corps de base (13) et /ou sur la partie de retenue (15), qui fixent des distances minimale et maximale (D) entre la partie de retenue (15) et le corps de base (13).

13. Gâche selon l'une au moins des revendications précédentes,
**caractérisée en ce que**
le corps de base (13) est réalisé en particulier sous forme de pièce coulée sous pression, en particulier en forme de plaque, et/ou **en ce que** la partie de retenue (15) est réalisée sous forme de pièce cintrée en tôle, en particulier en tôle d'acier.
